# EUROPÄISCHE PATENTSCHRIFT

(11) **EP 0 850 172 B1**
(45) Veröffentlichungstag und Bekanntmachung des Hinweises auf die Patenterteilung: **26.05.1999**
(21) Anmeldenummer: 96929280.4
(22) Anmeldetag: 14.08.1996
(51) Int. Cl.: B65B 51/02

(54) **VERFAHREN ZUM VERPACKEN VON VERDERBLICHEM VERPACKUNGSGUT**
PROCESS FOR PACKAGING PERISHABLE GOODS
PROCEDE D'EMBALLAGE DE DENREES PERISSABLES

(30) Priorität: 14.09.1995 DE 19533936
(43) Veröffentlichungstag der Anmeldung: 01.07.1998
(73) Patentinhaber: Poly-clip System GmbH & Co. KG, 60489 Frankfurt am Main (DE)
(72) Erfinder: HANTEN, Jürgen, D-33519 Rockenberg (DE)
(74) Vertreter: Fischer, Ernst, Dr.
(86) Internationale Anmeldenummer: EP9603651
(87) Internationale Veröffentlichungsnummer: WO9710146

(56) Entgegenhaltungen:
- DE-A- 3 500 625
- DE-A- 4 019 937
- US-A- 4 159 077

## Beschreibung

Die Erfindung bezieht sich auf ein Verfahren zum Verpacken von verderblichem Verpackungsgut, bei dem ein Folienschlauch nach dem Füllen an mindestens einem offenen Ende zu einem Zopf zusammengerafft, der Zopf daraufhin mit einem Clip verschlossen und das Verpackungsgut anschließend sterilisiert wird.

Es ist heute üblich, haltbare Kochwürste, nämlich Leber- und Blutwürste, aber auch Tier- und Babynahrung in einen Kunststoffdarm zu füllen, dessen Enden nach dem Füllen zu einem Zopf zusammengerafft und mit Clips verschlossen werden, worauf das Verpackungsgut in der geschlossenen Folienschlauchverpackung in einem Autoklaven gekocht und dadurch sterilisiert wird. Dies geschieht mit dem Ziel, eine möglichst lange, ungekühlte Haltbarkeit des Verpackungsgutes zu erreichen. Erfahrungsgemäß verderben aber etwa 10% des auf die beschriebene Art und Weise verpackten Verpackungsgutes vorzeitig, weil beispielsweise Bakterien durch den Zopf in das Innere der Verpackung eindringen.

Der Erfindung liegt die Aufgabe zugrunde, das Verderben von Verpackungsgut in einer Folienschlauchverpackung zuverlässiger als bisher zu unterbinden.

Die Lösung dieser Aufgabe besteht erfindungsgemäß in einem Verfahren der eingangs genannten Art, bei dem das Zopfende nach dem Sterilisieren mit heißflüssiger Dichtungsmasse von mindestens 120° C abgedichtet wird.

Der Kern der Erfindung besteht darin, daß das erfindungsgemäße Abdichten auch nach dem Abkühlen der sterilisierten Verpackung erfolgen kann, weil eventuell in den Folienzopf eingedrungene Bakterien durch die mindestens 120° C heiße Dichtungsmasse abgetötet werden. Schrumpfungsvorgänge des Folienmaterials während des Sterilisierens und des Abkühlens können die Abdichtung nicht beeinträchtigen. Außerdem ist die nach dem erfindungsgemäßen Verfahren hergestellte Verpackung auch deshalb besonders dicht, weil beim Sterilisieren Fette und Öle aus dem Zopfinneren ausgewaschen werden, so daß sich die Haftung der Dichtungsmasse an dem Zopf deutlich verbessert, wenn sie nicht durch das Sterilisieren überhaupt erst ermöglicht wird.

Es ist zwar aus der DE-PS 40 19 937 und der DE-OS 35 00 625 bekannt, das jeweils freie Ende eines jeden mit einem Clip verschlossenen Folienschlauch-Zopfes mit Dichtungsmasse zu versiegeln. Auf diese Weise soll unter anderem ein Eindringen von Sauerstoff und Feuchtigkeit sowie von Bakterien und Pilzen verhindert werden. Dies gelingt aber bei zu sterilisierenden, gefüllten Verpackungen nicht ohne weiteres: Falls die Versiegelung schon vor oder unmittelbar nach dem Sterilisieren auf das Verpackungsende aufgebracht werden würde, käme es infolge des Schrumpfens des Folienschlauches während des Abkühlens nach dem Sterilisieren zu Undichtigkeiten, weil sich der schrumpfende Folienschlauch von der Dichtungsmasse löst. Würde die Verpackung dagegen erst nach dem Abkühlen versiegelt, besteht die Gefahr, daß die sich beim Abkühlen kontrahierende Verpackung durch den noch unversiegelten Folienzopf Bakterien z.B. aus dem Kühlwasser aufnimmt.

Eine bevorzugte Variante des erfindungsgemäßen Verfahrens besteht darin, daß der sterilisierte Zopf zum Abdichten für eine begrenzte Zeit in eine flüssige Dichtungsmasse eingetaucht wird und die nach dem Eintauchen an dem Zopf haftende Dichtungsmasse anschließend trocknen gelassen wird. Das Eintauchen des abzudichtenden Zopfes in die flüssige Dichtungsmasse kann die Dichtigkeit und Zuverlässigkeit des Zopfverschlusses noch einmal erhöhen. Während des Eintauchens kann die flüssige Dichtungsmasse besonders gut in Kapillaren des Verpackungszopfes eindringen und diese verschließen. Eine Alternative zum Eintauchen des sterilisierten Zopfes in die flüssige Dichtungsmasse besteht darin, die Dichtungsmasse mit einer Düse auf den Zopf aufzuspritzen.

Eine bevorzugte Weiterbildung des Verfahrens besteht darin, den Zopf so weit in die Dichtungsmasse einzutauchen, daß der Zopf und der Clip mit Dichtungsmasse benetzt sind. Indem auch der Clip von Dichtungsmasse umgeben ist, kann sich die Dichtungsmasse besonders gut an dem verschlossenen Zopfende verkrallen, so daß sie sich auch unter ungünstigen Umständen nicht von dem Zopfende löst.

Als Dichtmasse geeignet sind Thermoplaste, die nach dem Abkühlen oder Aushärten elastisch bleiben. Auch Kleber, die durch Licht, Luft oder Wasser aushärten, können eingesetzt werden.

Das erfindungsgemäße Verfahren sowie eine mit dem Verfahren hergestellte Verpackung sollen nun an Hand der Zeichnungsfigur erläutert werden. Sie zeigt ein verschlossenes Ende einer Folienschlauch-Verpackung nach dem erfindungsgemäßen Verpacken.

Das Verfahren beginnt mit dem Befüllen eines Folienschlauches auf übliche Art und Weise: Ein Folienschlauch-Vorrat ist auf ein Füllrohr derart aufgezogen, daß sich sein eines Ende vor der Auslaßöffnung des Füllrohres befindet. Dieses Ende ist verschlossen. Indem nun Füllgut durch das Füllrohr gepreßt wird, gelangt das Füllgut in den Folienschlauch und füllt diesen bei dem verschlossenen Ende beginnend auf. Mit zunehmender Füllmasse wird entsprechend Folienschlauch von dem Folienschlauch-Vorrat auf dem Füllrohr abgezogen. Wenn sich schließlich eine ausreichende Menge des Füllgutes in dem Folienschlauch vor der Füllrohrauslaßöffnung befindet, wird der Folienschlauch unmittelbar vor dem Füllrohrauslaß in bekannter Weise von entsprechenden Werkzeugen zu einem Zopf zusammengerafft und mit einem Clip verschlossen.

Anschließend wird die nunmehr an beiden Enden verschlossene und gefüllte Folienschlauch-Verpackung von dem übrigen Folienschlauch abgetrennt und kann sterilisiert werden. Beim Sterilisieren werden gleichzeitig die Zopfenden von anhaftendem Fett o.ä. befreit. Dadurch werden das Sterilisieren und das Reinigen der verschlossenen Verpackungsenden zu einem Verfahrensschritt. Ein separates Reinigen ist nicht notwendig. In der Regel wird die gesamte Verpackung sterilisiert werden, indem sie auf über 120°C erhitzt und anschließend abgekühlt wird. Das Erhitzen erfolgt dabei in einem Autoklaven bei ca. 2,3 bar Innendruck. Nach dem Sterilisieren werden Verpackungsgut und Verpackung mit Kühlwasser abgekühlt.

Für die zu sterilisierenden Verpackungen wird ein Folienschlauch eingesetzt, der nach dem Sterilisieren stark schrumpft. Die Verpackung wird nach dem Kühlvorgang sehr stramm, und der über den Clip hinausragende Zopf schrumpft um ca. 10 bis 20%. Der Folienzopf sollte aber möglichst nicht über den Clip hinausragen, um eine kompakte, kleine und materialsparende Abdichtung zu erreichen. Nach dem Sterilisieren wird jedes verschlossene Zopfende in flüssige Dichtungsmasse getaucht, so daß sowohl der Zopf als auch der Clip mit Dichtungsmasse benetzt werden. Die flüssige Dichtungsmasse hat dabei eine Temperatur von über 120°C und trägt dazu bei, daß jedes Verpackungsende noch einmal sterilisiert wird. Immerhin ist es ja möglich, daß ein Zopfende zwischen dem eigentlichen Sterilisieren und dem Abdichten, beispielsweise durch Kühlwasser, mit Bakterien in Berührung kommt. Während des Abdichtens dringt die heiße, flüssige Dichtungsmasse in die Kapillaren des Zopfes ein und versiegelt diese.

Anschließend wird die Dichtungsmasse trocknen gelassen. Da die Dichtungsmasse möglichst auch den Verschlußclip mit einschließt, ist sie schließlich praktisch unlösbar mit dem verschlossenen Zopfende verkrallt.

Es ergibt sich dann das in der Figur gezeigte Bild: Der mit einem Füllgut, z.B. Wurst, gefüllte Folienschlauch 10 ist an einem Ende zu einem Zopf 12 zusammengerafft und mit einem Clip 14 verschlossen. Der Clip 14 und der Zopf 12 sind dabei ganz von getrockneter Dichtungsmasse 16 eingeschlossen. Ein solcher Verschluß erlaubt, wenn die Verpackung nach dem erfindungsgemäßen Verfahren hergestellt wurde, eine dauerhafte Konservierung des Füllgutes über ein Jahr hinaus, ohne daß die Verpackung samt Füllgut gekühlt werden muß.

## Patentansprüche

1. Verfahren zum Verpacken von verderblichem Verpackungsgut, bei dem ein Folienschlauch nach dem Füllen an mindestens einem offenen Ende zu einem Zopf zusammengerafft, der Zopf daraufhin mit einem Clip verschlossen und das Verpackungsgut mit der Verpackung anschließend sterilisiert wird, dadurch gekennzeichnet, daß das Zopfende nach dem Sterilisieren mit heißflüssiger Dichtungsmasse von mindestens 120°C abgedichtet wird.

2. Verfahren nach Anspruch 1, dadurch gekennzeichnet, daß der sterilisierte Zopf zum Abdichten für eine begrenzte Zeit in die Dichtungsmasse eingetaucht wird und die nach dem Eintauchen an dem Zopf haftende Dichtungsmasse anschließend trocknen gelassen wird.

3. Verfahren nach Anspruch 2, dadurch gekennzeichnet, daß der Zopf so weit in die Dichtungsmasse eingetaucht wird, daß der Zopf und der Clip mit Dichtungsmasse benetzt sind.

## Claims

1. A process for packaging perishable goods: where at least one open end of a tubular film is gathered into a plait and the plait is closed with a clip, the packaged goods are ten sterilized together with the package and subsequently cooled, whereupon the end of the plait is sealed with a hot-melt sealing compound of at least 120°C.

2. The process as claimed in claim 1, characterized in that for sealing purposes the sterilized plait is immersed into the sealing compound for a limited period, and the sealing compound adhering on the plait after the immersion is subsequently dried.

3. The process as claimed in claim 2, characterized in that the pat is immersed into the sealing compound to such an extent that the plait and the clip are wetted with sealing compound.

## Revendications

1. Procédé d'emballage de denrées périssables, suivant lequel une gaine tubulaire en matière synthétique est, après remplissage, rassemblée à au moins une extrémité ouverte en une queue la queue est ensuite fermée par une agrafe, et la denrée emballée est ensuite stérilisée, **caractérisé** en ce que l'extrémité de la queue est, après la stérilisation, rendue étanche par un matériau d'étanchéité liquide à l'état chaud, a une température d'au moins 120°C.

2. Procédé suivant la revendication 1 **caractérisé** en ce que la queue stérilisée est, pour l'opération d'étanchéité, immergée pendant un temps limité dans le matériau d'étanchéité, et on laisse ensuite sécher le matériau d'étanchéité qui adhère sur la queue à la suite de l'immersion,

3. Procédé suivant la revendication 2, **caractérisé** en ce que la queue est immergée dans le matériau d'étanchéité jusqu'à ce que la queue et l'agrafe soient imprégnées du matériau d'étanchéité.
